# FASCICULE DE BREVET EUROPEEN

(11) **EP 0 005 711 B1**
(45) Date de publication et mention de la délivrance du brevet: **19.05.1982**
(21) Numéro de dépôt: 79100987.1
(22) Date de dépôt: 02.04.1979
(51) Int. Cl.: A47B 95/00, A47B 91/02, A47B 77/00

(54) **Dispositif de fixation d'une plinthe en dessous d'un élément de mobilier et pied de mobilier muni d'un tel dispositif**
Befestigungsvorrichtung für eine Sockelleiste an der Möbelunterkante sowie ein mit dieser Vorrichtung ausgerüsteter Möbelfuss
Device for securing a plinth under a piece of furniture and foot provided with such a device

(30) Priorité: 02.06.1978 FR 7816579
(43) Date de publication de la demande: 12.12.1979
(73) Titulaire: Teisseire, Henry, F-31770 Colomiers (FR)
(72) Inventeur: Teisseire, Henry, F-31770 Colomiers (FR)
(74) Mandataire: Casalonga, Alain

## Description

Là présente invention se rapporte à un dispositif de fixation d'une plinthe en dessous d'un élément de mobilier sur pieds et à un pied d'élément de mobilier, réglable en hauteur, destiné à un tel dispositif de fixation de plinthe.

Par le brevet français FR-A-2257755, il est connu de fixer une plinthe par encliquetage élastique aux pieds et à des supports intermédiaires d'un élément de mobilier. Suivant ce document, la plinthe comporte des gorges longitudinales recevant des éléments élastiques en forme de tétons qui sont solidaires de pinces destinées à coopérer avec lesdits pieds ou sont solidaires des supports intermédiaires.

Les pieds fixés à l'élément de mobilier ne sont pas réglables en hauteur, tandis que les supports intermédiaires sont réglables en hauteur en vue de leur blocage entre le sol et le dessous de l'élément de mobilier. Les supports comportent, à cet effet, une pièce inférieure qui repose sur le sol et dont sont solidaires lesdits tétons, ainsi qu'une pièce supérieure en forme d'embout fileté, vissée dans ladite pièce inférieure et réglable en hauteur en vue de porter contre le dessous de l'élément de mobilier.

Un inconvénient de ce dispositif connu réside dans le fait que, notamment lorsque le sol sur lequel repose l'élément de mobilier n'est pas parfaitement plan, la plinthe ne peut pas être appliquée étroitement contre le sol.

En effet, d'une part, les pinces servant à fixer la plinthe aux pieds sont mobiles dans le sens de la hauteur sur ces derniers et ne permettant donc pas d'immobiliser la plinthe dans le sens de la hauteur. D'autre part, sur les supports intermédiaires dont la hauteur est réglable, les tétons sont disposés à des hauteurs fixes sur la partie des supports reposant sur le sol. Par conséquent, ni les pieds, ni les supports intermédiaires ne permettent de serrer la plinthe contre le sol.

Un autre inconvénient de ce dispositif connu réside dans le fait que le démontage de la plinthe pose des difficultés car il est nécessaire d'engager un outil tel qu'un tournevis entre le bord inférieur de l'élément de mobilier et le bord supérieur de la plinthe pour faire sortir les tétons des gorges de la plinthe ou, sur les pieds, pour dégager les pinces de ces derniers. Une telle manoeuvre risque d'endommager le bord inférieur de l'élément de mobilier et/ou le bord supérieur de la plinthe.

Enfin, il y a lieu de noter que ce dispositif connu implique l'utilisation d'une plinthe présentant des gorges de forme particulière, à savoir de profil circulaire. Etant donné qu'il est difficile d'usiner de telles gorges dans une plinthe en un matériau usuel pour la fabrication d'éléments de mobilier, par exemple en bois ou en panneau de particules agglomérées, il est nécessaire de faire appel à des plinthes spéciales, par exemple des plinthes moulées en matière plastique.

La présente invention a pour objet un dispositif de fixation d'une plinthe en dessous d'un élément de mobilier sur pieds par exemple d'un élément de cuisine, dispositif qui remédie aux inconvénients du dispositif connu, décrit ci-dessus.

Par conséquent, l'invention a pour objet un dispositif de fixation d'une plinthe permettant d'appliquer la plinthe étroitement contre le sol, même lorsque ce dernier n'est pas parfaitement plan.

La demande a également pour objet un dispositif de fixation de plinthe permettant de monter et de démonter la plinthe de façon simple, sans risque d'endommagement de cette dernière ou de l'élément de mobilier.

Par ailleurs, l'invention a pour objet un dispositif de fixation d'une plinthe qui peut être réalisée en un matériau usuel pour la fabrication d'éléments de mobilier, par exemple en bois ou en panneau de particules agglomérées, l'adaptation de la plinthe au dispositif de fixation n'impliquant que des opérations d'usinage simples et peu coûteuses.

Le dispositif de fixation de plinthe suivant l'invention comprend un coulisseau qui est guidé dans une rainure ménagée dans la surface latérale extérieure d'au moins un pied de l'élément de mobilier, de façon sensiblement parallèle à l'axe dudit pied. Ce coulisseau porte au moins un doigt faisant saillie hors de ladite rainure en direction de la plinthe à fixer. Le dispositif comprend, en outre, un moyen pour déplacer et maintenir en position ledit coulisseau dans ladite rainure pour faire agir ledit doigt sur la plinthe en vue d'appliquer cette dernière contre une surface fixe sensiblement perpendiculaire au sens de déplacement du coulisseau, en particulier contre le sol.

Ledit moyen servant à déplacer le coulisseau est constitué avantageusement par une vis engagée dans un trou taraudé ménagé, en alignement avec le coulisseau, dans une platine de fixation du pied à l'élément de mobilier bien qu'il soit possible d'utiliser, dans le cadre de l'invention, tout autre moyen permettant de déplacer le coulisseau dans sa rainure et de le maintenir à une position déterminée.

Suivant un mode de réalisation préféré de l'invention, applicable en particulier à des éléments de mobilier sur pieds verticaux, le doigt du coulisseau présente un flanc inférieur incliné vers le bas coopérant avec un flanc inférieur, incliné vers le haut et sensiblement du même angle que le flanc dudit doigt, d'une rainure ou d'un évidement analogue ménagé dans la plinthe. La profondeur de cette rainure est alors de préférence supérieure à la distance sur laquelle ledit doigt fait saillie hors de la rainure ménagée dans le pied de l'élément de mobilier.

Il est ainsi possible, le coulisseau se trouvant en position haute, de présenter la plinthe devant le pied de manière que le doigt pénètre dans la rainure de la plinthe et, par serrage de la vis ou d'un moyen analogue, d'abaisser le coulisseau jusqu'à ce que le flanc inférieur du doigt entre en contact avec le flanc inférieur de la rainure. Sous l'effet de l'inclinaison des flancs inférieurs du doigt et de la rainure, la plinthe se trouve serrée à la fois contre le pied et contre le sol ce qui assure automatiquement le positionnement correct de la plinthe.

Ce positionnement est amélioré dans le cas où le coulisseau comporte deux doigts superposés et la plinthe deux rainures ou évidements superposés.

Pour retenir le coulisseau dans la rainure, le coulisseau comporte avantageusement des talons de guidage latéraux et la rainure est pourvue d'ailes de retenue pour ces talons. Pour permettre la mise en place du coulisseau dans la rainure du pied d'élément de mobilier après installation de ce dernier, il est avantageux que le coulisseau comporte deux talons de guidage espacés et que les ailes de retenue de la rainure soient interrompues en deux endroits séparés par une distance correspondant sensiblement à l'espacement desdits deux talons sur une longueur supérieure à la longueur de ces talons.

Dans le cas où les talons de guidage sont montés à ajustement glissant entre les ailes de retenue et le fond de la rainure, le coulisseau introduit dans la rainure peut être soulevé et immobilisé à la hauteur nécessaire pour permettre au(x) talon(s) du coulisseau, lors de la présentation de la plinthe, de pénétrer dans la ou les rainures de cette dernière.

Le dispositif de fixation de plinthe suivant l'invention peut être utilisé avantageusement en combinaison avec un pied réglable en hauteur composé d'une pièce intérieure destinée à être fixée à l'élément de mobilier et présentant une portion filetée, et d'une pièce extérieure, destinée à porter sur le sol, présentant une portion taraudée pour permettre son réglage en hauteur par rapport à la partie intérieure et comportant plusieurs, par exemple quatre, rainures réparties sur sa périphérie. En effet, il est ainsi possible de régler le pied à la hauteur désirée, par rotation de la pièce extérieure par rapport à la pièce intérieure, et d'introduire un coulisseau dans celle des rainures qui se trouve tournée vers le côté de la plinthe à fixer.

En se référant au dessin annexé, on va décrire ci-après plus en détail un exemple de réalisation non limitatif d'un dispositif de fixation conforme à l'invention ; sur ce dessin :
La figure 1 est une vue en élévation latérale d'un pied de hauteur réglable fixé à un élément de mobilier et équipé d'un dispositif de fixation de plinthe suivant l'invention ;
La figure 2 est une coupe axiale du pied et du dispositif de fixation de la fig. 1 ;
La figure 3 est une coupe transversale suivant III-III de la fig. 2.

On reconnaît sur les fig. 1 et 2 un pied 1 de hauteur réglable, fixé à la face inférieure du fond 2 d'un élément de mobilier. Le pied 1 se compose principalement d'une pièce intérieure 3 et d'une pièce extérieure 4.

La pièce intérieure 3 est formée par exemple d'un tronçon de tube métallique. Une platine 5 servant à la fixation du pied 1 à la face inférieure du fond 2 de l'élément de mobilier est reliée à l'extrémité supérieure de la pièce 3, par exemple par soudure. La platine 5 est traversée, suivant l'axe de la pièce 3, par un trou taraudé recevant une vis 6 engagée depuis la face supérieure du fond 2, à travers un trou de passage de ce dernier dans le trou taraudé de la platine 5. Une vis supplémentaire 7 peut être engagée depuis la face supérieure du fond 2, à travers un autre trou de passage de ce dernier, dans un trou taraudé supplémentaire ménagé de façon excentrée dans la platine 5, pour empêcher toute rotation de la pièce 3 du pied.

La section inférieure du tronçon de tube constituant la pièce intérieure 3 est déformée de manière à présenter un profil extérieur polygonal 8, par exemple un profil hexagonal. Un bouchon 9, par exemple en matière plastique, présentant un filetage 10, est emmanché à force sur l'extrémité inférieure de la pièce 3, le profil polygonal 8 de cette dernière empêchant toute rotation du bouchon 9 par rapport à la pièce 3. La longueur totale de la pièce 3, y compris la platine 5 et le bouchon 9, est inférieure à la hauteur minimale du fond 2 de l'élément de mobilier au-dessus du sol.

La pièce extérieure 4 du pied 1 présente dans son ensemble la forme d'un manchon d'un diamètre intérieur légèrement supérieur au diamètre extérieur de la section cylindrique de la pièce intérieure 3. La pièce 4 présente, depuis son extrémité correspondant à la hauteur maximale de réglage du pied 1.

Comme le montrent surtout les fig. 1 et 3, la pièce extérieure 4 comporte quatre rainures extérieures 12 réparties à des intervalles de 90° sur son pourtour extérieur. Les rainures 12 sont parallèles à l'axe du pied et s'étendent sur toute la longueur de la pièce 4. La hauteur de cette dernière est inférieure à la hauteur minimale du fond 2 de l'élément de mobilier au-dessus du sol.

Chaque rainure 12 présente un profil en Té défini par le fond plat 13 de la rainure, par deux ailes 14 faisant saillie parallèlement à distance l'une de l'autre sur la surface latérale extérieure de la pièce 4, et par deux ailes parallèles 15 orientées l'une vers l'autre à l'extrémité des ailes 14 en laissant subsister entre leurs extrémités libres une fente 16 constituant l'isthme de la rainure 12.

Sur la fig. 1, on reconnaît que chaque rainure 12 est interrompue sensiblement au milieu de la longueur de la pièce 4, en 17, et que les deux ailes 15 sont interrompues en 18, au voisinage de l'extrémité inférieure de la pièce 4.

La pièce extérieure 4 du pied 1 peut être réalisée avantageusement par moulage en matière plastique.

L'une des quatre rainures 12 renferme un coulisseau 19 dont la longueur est inférieure à la hauteur de la pièce 4. Le coulisseau 19 présente dans son ensemble un profil rectangulaire, visible sur la fig. 3, dont la largeur est légèrement inférieur à la largeur de l'isthme 16 de la rainure 12 et dont la profondeur est sensiblement égale ou légèrement inférieure à la profondeur de la rainure 12, mesurée depuis le fond 13 de cette dernière jusqu'à la face extérieure des ailes 15. Le corps du coulisseau 19 se trouve donc complètement à l'intérieur de la rainure 12, sa face extérieure se trouvant pratiquement à ras de ta face extérieure plane des ailes 15.

Le corps du coulisseau 19 comporte, à l'extrémité inférieure et au voisinage de l'extrémité supérieure de ce dernier, deux talons de guidage latéraux 20 faisant saillie de part et d'autre sur le corps du coulisseau. Les talons 20 sont retenus derrière les ailes 15 de la rainure et leur épaisseur est choisie de manière que les talons soient guidés à ajustement glissant entre lesdites ailes 15 et le fond 13 de la rainure 12. Les deux talons 20 se trouvent à une distance réciproque correspondant sensiblement à l'espacement des deux interruptions 17 et 18 des rainures 12 ou des ailes 15 de ces dernières. Leur longueur est inférieure à la longueur des interruptions 17 et 18 des rainures 12 ou des ailes 15 de ces rainures. Le coullsseau 19 porte, au voisinage de chaque extrémité, un doigt 21 faisant saillie vers l'extérieur hors de la rainure, dans un plan diamétral du pied 1. Chaque doigt 21 présente un flanc inférieur 22 incliné vers le bas et vers l'extérieur. L'ensemble du coulisseau 19 est avantageusement réalisé par moulage en matière plastique. Une plinthe 23 destinée à être fixée au pied 1, en dessous du fond 2 de l'élément de mobilier, de manière à laisser subsister une fente entre son bord supérieur et la face inférieure du fond 2, présente deux rainures longitudinales 24. Le flanc inférieur 25 de chaque rainure 24 est Incliné dans l'autre sens suivant un angle sensiblement égal à celui de la face inférieure 22 des doigts 21 du coulisseau 19. La profondeur des rainures 24 est supérieure à la distance sur laquelle les doigts 21 font saillie sur le corps du coulisseau 19. La distance séparant les flancs inférieurs 25 des rainures 24 est égale à la distance séparant les flancs inférieurs 22 des deux doigts 21 du coulisseau 19.

Pour faciliter la réalisation des rainures 24 dans la plinthe 23 qui peut être, par exemple, en bois ou en un panneau de particules agglomérées, la rainure supérieure 24 peut déboucher vers le haut.

La platine 5 de la pièce intérieure 3 du pied 1 présente un trou taraudé excentré supplémentaire destiné à recevoir une vis sans tête 26 engagée depuis la face supérieure du fond 2 de l'élément de mobilier à travers un trou de passage 27 du fond 2. L'axe du trou 27 et du trou taraudé précité de la platine 5 est aligné avec la rainure située du côté sur lequel doit être fixée la plinthe 23. Le diamètre de la vis 26 est inférieur à la largeur de l'isthme 16 de la rainure 12 de manière que la vis 26 puisse pénétrer depuis le haut dans la rainure 12.

Le trou de passage 27 du fond 2 peut être obturé par un bouchon 28 sur la face supérieure du fond 2.

Le réglage de la hauteur du pied 1 et la fixation de la plinthe 23 s'effectuent de la manière décrite ci-après.

L'élément de mobilier reposant sur son pied 1 est soulevé ou abaissé, à l'endroit du pied 1, par rotation de la pièce extérieure 4 autour de la pièce intérieure 3, dans un sens ou dans l'autre. On reconnaît sur la fig. 2 que la pièce intérieure 3 fixée au fond 2 de l'élément de mobilier pénètre ainsi plus profondément dans la pièce extérieure 4 dont l'extrémité inférieure porte sur le sol, ou se trouve dégagée vers le haut de la pièce extérieure 4, grâce au filetage 10 du bouchon 9 se trouvant en prise avec le taraudage 11.

Une fois la hauteur requise réglée, on fait encore légèrement tourner la pièce extérieure 4 pour amener sur le côté du pied sur lequel doit être fixée la plinthe 23, l'une ou l'autre des deux rainures 12 les plus proches, à moins que l'une des rainures 12 se trouve déjà sur ce côté à la fin de l'opération de réglage. On introduit un coulisseau 19 dans la rainure 12 choisie, en présentant le coulisseau 19 de manière que son talon inférieur 20 se trouve à hauteur de la partie interrompue 18 des ailes 15 de la rainure 12 et son talon supérieur 20 à la hauteur de la partie interrompue 17 de la rainure 12. Dans cette position, il est possible d'enfoncer le coulisseau 19 dans la rainure 12, contre le fond 13 de cette dernière, et de le faire coulisser vers le haut de manière que les talons 20 se trouvent retenus par les ailes 15. On pousse alors le coulisseau 19 vers le haut jusqu'à ce que les doigts 21 se trouvent situés plus haut que les flancs inférieurs 25 des rainures 24 de la plinthe 23 présentée en face du pied en reposant de chant sur le sol. On pousse la plinthe 23 contre le pied de manière que les doigts 21 pénètrent dans les rainures 24 et on enfonce la vis 26 depuis la face supérieure du fond 2 pour pousser vers le bas le coulisseau 19 dont les doigts 21 coopérant avec les faces inférieures des rainures serrent la plinthe 23 à la fois contre le pied 1 et contre le sol, assurant ainsi l'immobilisation parfaite de la plinthe et son application étroite contre le sol.

Le démontage de la plinthe ne pose pas non plus de difficulté puisqu'il suffit de desserrer la vis 26 et de la retirer sur une hauteur suffisante pour que le coulisseau puisse se déplacer automatiquement vers le haut lorsqu'on retire la plinthe 23, ces doigts 21 se dégageant des rainures 24.

Il va de soi que le mode de réalisation décrit ci-dessus et représenté sur le dessin annexé n'a été donné qu'à titre d'exemple illustratif et non limitatif et que de nombreuses modifications et variantes peuvent y être apportées dans le cadre de la teneur des revendications déterminant l'étendue de la protection.

Ainsi, le dispositif de fixation est applicable non seulement à des pieds réglables en hauteur, mais également à des pieds non réglables,,comportant une rainure unique. Par ailleurs, même dans le cas de pieds réglables en hauteur par rotation d'une partie par rapport à une autre, il peut être suffisant de prévoir une rainure à une autre, il peut être suffisant de prévoir une rainure unique lorsque le pas du filet permettant ce réglage est suffisamment fin.

Dans certains cas, notamment avec des plinthes de faible hauteur, l'utilisation d'un coulisseau comportant un doigt unique peut être suffisante pour fixer la plinthe, laquelle se trouve serrée, par le doigt, à la fois contre le pied et contre le sol.

## Revendications

1. Dispositif de fixation d'une plinthe (23) en dessous d'un élément de mobilier sur pieds (1), caractérisé par le fait qu'il comprend un coulisseau (19) qui est guidé dans une rainure (12) ménagée dans la surface latérale extérieure d'au moins un pied (1) de l'élément de mobilier, de façon sensiblement parallèle à l'axe dudit pied, et qui porte au moins un doigt (21) faisant saillie hors de ladite rainure (12) en direction de la plinthe (23) à fixer, et un moyen (26) pour déplacer et maintenir en position ledit coulisseau (19) dans ladite rainure (12) pour faire agir ledit doigt (21) sur la plinthe (23) en vue d'appliquer cette dernière contre une surface fixe sensiblement perpendiculaire au sens de déplacement du coulisseau (19).

2. Dispositif suivant la revendication 1, caractérisé par le fait que ledit moyen (26) est constitué par une vis engagée dans un trou taraudé ménagé en alignement avec le coulisseau (19), dans une platine (5) de fixation du pied (1) à l'élément de mobilier.

3. Dispositif suivant la revendication 1 ou 2, caractérisé par le fait que ledit doigt (21) du coulisseau (19) présente un flanc inférieur (22) incliné vers le bas coopérant avec un flanc inférieur (25), incliné vers le haut et sensiblement du même angle que le flanc (22), d'une rainure (24) ou d'un évidement analogue ménagé dans la plinthe (23), la profondeur de ladite rainure (24) étant supérieure à la distance sur laquelle ledit doigt (21) fait saillie hors de ladite rainure (12) ménagée dans le pied (1).

4. Dispositif suivant la revendication 3, caractérisé par le fait que le coulisseau (19) comporte deux doigts (21) superposés et que la plinthe (23) comporte deux rainures (24) ou évidements superposés.

5. Dispositif suivant l'une quelconque des revendications précédentes, caractérisé par le fait que ledit coulisseau (19) comporte des talons de guidage (20) latéraux et que ladite rainure (12) ménagée dans le pied (1) comporte des ailes de retenue (15) _pour lesdits talons de guidage (20).

6. Dispositif suivant la revendication 5, caractérisé par le fait que ledit coulisseau (19) comporte deux talons de guidage (20) espacés et que lesdites ailes de retenue (15) de la rainure (12) ménagée dans le pied (1) sont interrompues en deux endroits (17, 18) séparés par une distance correspondant sensiblement à l'espacement desdits deux talons (20), sur une longueur supérieure à la longueur desdits talons (20)

7. Dispositif suivant la revendication 5 ou 6, caractérisé par le fait que lesdits talons (20) sont montés à ajustement glissant entre les ailes (15) et le fond (13) de la rainure (12) ménagée dans le pied (1).

8. Pied d'élément de mobilier, réglable en hauteur, pour un dispositif de fixation de plinthe (23) suivant l'une quelconque des revendications précédentes, caractérisé par le fait qu'il se compose d'une pièce intérieure (3) destinée à être fixée à l'élément de mobilier et présentant une portion filetée (10), et d'une pièce extérieure (4) destinée à porter sur le sol, présentant une portion taraudée (11) qui coopère avec ladite portion filetée (10) de la pièce intérieure (3), en vue du réglage en hauteur de la pièce extérieure (4) par rapport à la pièce intérieure (3), et comprenant plusieurs rainures (12) réparties sur sa périphérie, parmi lesquelles celle qui, après réglage en hauteur dû pied (1) par rotation de la pièce extérieure (4) par rapport à la pièce intérieure (3), est tournée vers la plinthe (23) reçoit ledit coulisseau (19).

## Claims

1. A device for securing a plinth (23) under a furniture unit on feet (1), characterized in that it comprises a slide (19) which is guided inside a groove (12) provided in the external lateral surface of at least one foot (1) of the furniture unit, substantially parallelly projecting from the said groove (12) towards the plinth (23) being secured, and a means (26) for moving and holding in place the said slide (19) in the said groove (12) so that the said finger (21) acts on the plinth (23) so as to apply this plinth against a fixe surface substantially perpendicular to the direction of movement of the slide (19).

2. The device according to claim 1, characterized in that the said means (26) consists of a screw inserted in a tapped hole provided in alignment with the slide (19) in a plate (5) for fixing the foot (1) to the furniture unit.

3. The device according to claim 1 or 2, characterized in that the said finger (21) of the slide (19) has a lower flank (22) sloping downward and engaging with an upper flank (25), sloping upwards at substantially the same angle as the lower flank (22), of a groove (24) or of a similar recess made in the plinth (23), the depth of the said groove (24) being greater than the distance by which the finger (21) projects from the said groove (12) made in the foot (1).

4. The device according to claim 3, characterized in that the slide (19) comprises two fingers (21), one above the other, and that the plinth (23) comprises two grooves (24) or recesses, one above the other.

5. The device according to anyone of the preceding claims, characterized in that the said slide (19) comprises lateral guide flanges (20) and that the said groove (12) made in the foot (1) comprises retaining flanges (15) for the said guide flanges (20).

6. The device according to claim 5, characterized in that the said slide (19) comprises two sets of guide flanges (20) spaced apart and that the said retaining flanges (15) of the groove (12) made in the foot (1) are broken off at two places (17, 18) spaced apart by a distance corresponding substantially to the distance between the said two sets of guide flanges (20), and over a length which is greater than the length of the said guide flanges (20).

7. The device according to claims 5 or 6, characterized in that the said guide flanges (20) are fitted with sliding adjustment between the retaining flanges (15) and the bottom (13) of the groove (12) made in the foot (1).

8. A height-adjustable furniture unit foot for a plinth securing device (23) according to anyone of the preceding claims, characterized in that it consists of an inner component (3) designed to be fixed to the furniture unit and possessing a threaded portion (10) and of an outer component (4) designed to bear on the floor and possessing a tapped portion (11) which engages with the said threaded portion (10) of the inner component (3) for height-adjustment of the outer component (4) with respect to the inner component (3), and comprising several grooves (12) spaced round its periphery among which the one which, after the foot (1) has been height-adjusted by rotating the outer component (4) with respect to the inner component (3), is facing the plinth receives the said slide (19).

## Patentansprüche

1. Vorrichtung zum Befestigen einer Sockelleiste (23) unterhalb eines Möbelstücks auf Füßen (1), dadurch gekennzeichnet, daß sie ein Gleitstück (19) enthält, das in einer Nut (12) geführt wird, die in der äußeren Mantelfläche wenigstens eines Fußes (1) des Möbelstücks im wesentlichen parallel zur Achse dieses Fußes angebracht ist und das wenigstens einen Zapfen (21) besitzt, der in Richtung zu der zu befestigenden Sockelleiste (23) aus der genannten Nut (12) ragt, sowie ein Mittel um das genannte Gleitstück (19) in der genannten Nut (2) zu verschieben und so festzuhalten, daß der genannte Zapfen (21) auf die Sockelleiste (23) wirkt um diese letztere gegen einer festen Fläche anzudrücken, die im wesentlichen rechtwinkling zur Verschieberichtung des Gleitstücks (19) liegt.

2. Vorrichtung gemäß Anspruch 1, dadurch gekennzeichnet, daß das genannte Mittel (26) aus einer Schraube besteht, die in eine mit dem Gleitstück (19) fluchtend in einer zur Befestigung des Fußes (1) am Möbelstück dienenden Platte (5) vorgesehene Gewindebohrung eingeschraubt ist. 3. Vorrichtung gemäß Anspruch 1 oder 2, dadurch gekennzeichnet, daß der genannte Zapfen (21) des Gleitstücks (19) eine nach unten geneigte unteren Flanke (22) hat, welche mit einer unteren Flanke (29) einer Nut (24) bzw. Aussparung in der Sockelleiste (23) zusammenwirkt, wobei letztere Flanke (29) im wesentlichen im gleichen Winkel wie die Flanke (22) nach oben geneigt ist, und wobei die Tiefe dieser Nut (24) größer ist als der Abstand um den genannten Zapfen (21) aus dieser Nut (12) im Fuß (1) vorsteht.

4. Vorrichtung gemäß Anspruch 3, dadurch gekennzeichnet, daß das Gleitstück (19) zwei übereinanderliegende Zapfen (21) umfaßt, und die Sockelleiste (23) ebenfalls zwei übereinanderliegende Nute (24) bzw. Aussparungen enthält.

5. Vorrichtung gemäß einem beliebigen der vorstehenden Ansprüche, dadurch gekennzeichnet, daß das genannte Gleitstück (19) seitliche Führungsnasen (20) besitzt und daß die genannte im Fuß (1) angebrachte Nut (12) Rückhalteschenkel (15) für die genannten Führungsnasen besitzt.

6. Vorrichtung gemäß Anspruch 5, dadurch gekennzeichnet, daß das genannte Gleitstück (19) zwei in Abstand angeordnete Führungsnasen (20) hat und daß die genannten Rückhalteschenkel (15) der Nut (12)) im Fuß (1) an zwei Stellen (17, 18), deren Abstand im wesentlichen dem Abstand der beiden Führungsnasen (20) entspricht, auf einer Länge unterbrochen sind, die größer ist als die Länge der genannten Führungsnasen (20).

7. Vorrichtung gemäß Anspruch 5 bzw. 6, dadurch gekennzeichnet, daß die genannten Führungsnasen (20) mit Gleitsitz zwischen den Rückhalteschenkeln (15) und dem Boden (13) der Nut (12) im Fuß (1) eingesetzt sind.

8. Höhenverstellbarer Fuß eines Möbelstücks für eine Befestingungsvorichtung für eine Sockelleiste (23) gemäß einem beliebigen der vorstehenden Ansprüche, dadurch gekennzeichnet, daß er zusammengesetzt ist aus einem Innenstück (3), das am Möbelstück befestigt wird und ein Gewindeteil (10) aufweist, und aus einem Außenstück (4), das auf dem Boden aufliegt, ein Innengewindeteil (11) besitzt, welches zwecks Höheneinstellung des Außenstückes (4) gegenüber dem Innenstücks (3) mit dem genannten Gewindeteil (10) des Innenstückes (3 zusammenwirkt, und über seinen Umfang verteilt mehrere Nute (12) aufweist, von denen diejenige, welche nach Höheneinstellung des Fußes (1) durch Drehen des Außenstückes (4) gegenüber dem Innenstück (3) der Sockelleiste (23) zugekehrt ist, das genannte Gleitstück (19) aufnimmt.
